# EUROPÄISCHE PATENTSCHRIFT

(11) **EP 0 907 440 B1**
(45) Veröffentlichungstag und Bekanntmachung des Hinweises auf die Patenterteilung: **25.08.2004**
(21) Anmeldenummer: 97929093.9
(22) Anmeldetag: 05.06.1997
(51) Int. Cl.: B22D 11/06, B22D 11/128

(54) **BANDGIESSEINRICHTUNG**
STRIP CASTING DEVICE
DISPOSITIF DE COULEE DE FEUILLARDS

(30) Priorität: 07.06.1996 DE 19622927; 10.09.1996 DE 19636696
(43) Veröffentlichungstag der Anmeldung: 14.04.1999
(73) Patentinhaber: Salzgitter AG, 31226 Peine (DE); SMS Demag AG, 40237 Düsseldorf (DE)
(72) Erfinder: SCHWERDTFEGER, Klaus, Prof.Dr.Ing., D-38640 Goslar (DE); SPITZER, Karl-Heinz, Dr.Ing., D-38678 Clausthal-Zellerfeld (DE); REICHELT, Wolfgang, Prof.Dr.-Ing., D-47447 Moers (DE); URLAU, Ulrich, Dr.-Ing., D-47445 Moers (DE); KROOS, Joachim, Dr.-Ing., D-38527 Meine (DE); BUDDENBERG, Heino, Dr.-Ing., D-38300 Wolfen (DE)
(74) Vertreter: Meissner, Peter E., Dipl.-Ing.
(86) Internationale Anmeldenummer: PCT/DE1997/001178
(87) Internationale Veröffentlichungsnummer: WO 1997/047414

(56) Entgegenhaltungen:
- EP-A- 0 081 848
- DE-A- 1 783 142
- DE-A- 3 407 139
- DE-A- 3 431 316
- FR-A- 2 270 967
- IRON AND STEELMAKERS, Bd. 22, Nr. 11, November 1995, Seiten 47-53, XP002043305 K.H.SPITZER & K.SCHWERDTFEGER: "production of steel strip with a single belt process" in der Anmeldung erwähnt
- PATENT ABSTRACTS OF JAPAN vol. 011, no. 175 (M-596), 5.Juni 1987 & JP 62 006743 A (NIPPON STEEL CORP;OTHERS: 01), 13.Januar 1987,

## Beschreibung

Die Erfindung betrifft eine Bandgießeinrichtung, mit einer Schmelzenzuführung mittels der Schmelze auf ein umlaufendes, von unten durch Wasser gekühltes, Band aufgebracht wird und das umlaufende Band durch Träger gestützt wird, wobei an der den Trägern zugewandten Seite des Bandes mittels eines Kühlers ein Unterdruck anliegt.
Eine derartige Bandgießeinrichtung ist bekannt aus "IRON AND STEELMAKERS, Bd. 22, Nr. 11, Nov. 1995, S.47-53".

Als Bandgießeinrichtung wird hier eine Anlage bezeichnet, bei der der flüssige Stahl über ein Zuführsystem auf ein umlaufendes, von unten durch Wasser gekühltes Band gefördert wird. Die Unterseite der aufgebrachten Stahlschicht erstarrt dann im Kontakt mit dem Band und die Oberseite als freie Oberfläche unter Schutzgas oder zur Erzielung einer besseren Oberflächenbeschaffenheit im Kontakt mit einer Oberrolle. Nach der Durcherstarrung verläßt der entstandene Strang (das Band) das umlaufende Transportband und wird durch einen Treiber weitergefördert. Entsprechend der benötigten Dicke beim fertiggewalzten Warmband (1 bis 3 mm) sowie der erforderlichen Warmverformung zur Erzielung ausreichender Materialeigenschaften kann die Gießdicke des Bandes (ca. 10 mm) weitgehend optimal gewählt werden. Die optimale Gießdicke ist dabei diejenige, bei welcher der erforderliche Warmverformungsgrad mit möglichst wenig Verformungsarbeit erreicht wird.

Das umlaufende Transportband ermöglicht eine Kühlung und weitgehend reibungsfreie Stützung des Stranges über einen langen Bereich. Hieraus ergibt sich eine hohe Gießgeschwindigkeit, wie sie Vorraussetzung für eine direkte Kopplung zwischen Gießanlage und Walzstufe ist, und eine hohe Produktivität als Grundbedingung für das Vergießen von Massenstählen.

Das von oben und von vorn zugängliche umlaufende Band erleichtert die Stahlzuführung. Der Stahl muß nicht, wie bei anderen Verfahren, in einen engen Spalt zwischen zwei Bändern oder Walzen geführt werden.

Im Bereich zwischen den Förderrollen für das umlaufende Band ist zur Kühlung des umlaufenden Bandes an dessen vom Stahl abgewandter Seite eine Kühleinrichtung (Wasserkühlung mit geeigneten Düsen) angeordnet.
Trotz dieser Kühlung kommt es durch die mit der Stahlschmelze auf die Oberseite des Bandes aufgebrachten hohen Temperaturen zu einem Aufwölben des umlaufenden Bandes. Diese Aufwölbung schlägt sich als Formgebung des Stranges in dessen Oberfläche nieder. Zur Vermeidung der Aufwölbung ist im Kühler ein Unterdruck eingestellt. Durch die Druckdifferenz wird das umlaufende Band z. B. auf Stützrollen gepreßt.

Bisher verwendete Stützrollen (siehe Seite 51 der oben genannten ISM) wiesen einen Längsschnitt mit Nuten auf, die (Figur 12 der Veröffentlichung) Stützrollen hatten, also eine profilierte Oberfläche, wobei das Profil im Längsschnitt gegenüber dem minimalen Rollendurchmesser Abschnitte mit größerem Durchmesser aufwiesen. Die Breite dieser Abstände entsprach bisher im wesentlichen dem Abstand der Abschnitte.

Bei derartigen Rollenkonstruktionen, beispielsweise auch nach der JP 62 006743 A, bei denen der Abstand der Auflageflächen des umlaufenden Bandes im wesentlichen deren Breite entsprach, konnten die insbesondere durch die thermische Belastung entstehenden Spannungen im umlaufenden Transportband nicht kontrolliert abgebaut werden. Sobald die Stabilitätsgrenze durch zu hohe Spannungen überschritten wird, wölbt sich das umlaufende Band bevorzugt im mittleren Bereich auf. Der eingestellte Unterdruck führt also bei der bisher verwendeten Rollenkonstruktion nicht zu dem gewünschten Ergebnis, da die Aufwölbung des umlaufenden Bandes weiterhin die Form des Stranges in unerwünschter Weise beeinflußt.

Aufgabe der Erfindung war es daher, eine Bandgießeinrichtung anzugeben, bei der die maximale Abweichung des Transportbandes von der durch die Träger definierten Fläche minimiert wird. Die Aufwölbung soll also vermindert werden.

Diese Aufgabe wird - ausgehend von einer Bandgießeinrichtung mit den Merkmalen des Oberbegriffs des Patentanspruchs 1 - dadurch gelöst, dass die Träger von Stützrollen mit profilierter Oberfläche gebildet sind und nicht zusammenhängende Auflageflächen aufweisen, und der Abstand der Auflageflächen zueinander größer als die Länge der Auflageflächen, gemessen in Richtung der Abstandsmessung ist, so dass bei gegebenen mechanischen Eigenschaften des umlaufenden Bandes zwischen den Auflageflächen eine Biegung zur Aufnahme der thermischen Längung erfolgt, dass die Auflageflächen in Längsrichtung versetzt zu den Abschnitten der benachbarten Auflagefläche angeordnet sind und dass das Profil der Stützrollen im Längsschnitt gegenüber dem minimalen Rollendurchmesser Abschnitte größeren Durchmessers aufweist, und in Rollenlängsrichtung die Breite (a) der einen Abschnitte kleiner ist als der Abstand (b) der anderen Abschnitte.

Hierdurch wird erreicht, dass bei gegebenen mechanischen Eigenschaften des umlaufenden Bandes sowie bekannter mechanischer und thermischer Belastung zwischen mehreren Auflageflächen eine Durchbiegung (Aufwölbung) zur Aufnahme der thermischen Längung erfolgt. Dabei wird die Aufwölbung in mehrere kleinere unterteilt.

Die Oberfläche der Stützrollen weist im Längsschnitt gegenüber dem minimalen Rollendurchmesser Abschnitte größeren Durchmessers auf, wobei in Rollenlängsrichtung die Breite der Abschnitte kleiner ist als der Abstand der Abschnitte. Umgekehrt formuliert heißt dies, dass zwischen den Abschnitten größeren Durchmessers ein Abstand liegt, der ein mehrfaches der in Längsrichtung der Stützrollen gemessenen Breite der das umlaufende Band tragenden Abschnitte ist. Hierdurch wird erreicht, dass das umlaufende Band sich nicht mehr aufwölbt, sondern durch die Druckdifferenz in den Bereich zwischen den Abschnitten größeren Durchmessers hineingezogen wird. Das Aufwölben des Bandes wird dadurch verringert bzw. statt einer großen Aufwölbung treten über die Breite und Länge des umlaufenden Bandes mehrere kleine auf.
Die erfindungsgemäße Anordnung sieht vor, dass die Auflageflächen einer Rolle versetzt zu den Auflageflächen der benachbarten Rolle angeordnet sind. Hierdurch wird die Bildung von rillenförmigen Vertiefungen des umlaufenden Bandes vermieden, welche sich sonst in der Oberfläche des Stahlbandes einprägen könnten.

Nach einer bevorzugten Ausführung beträgt der Abstand der Abschnitte größeren Durchmessers wenigstens das Doppelte der in Längsrichtung der Rolle gemessenen Abschnittsbreite. Hierdurch wird sichergestellt, daß eine genügend große Fläche zwischen den Auflagepunkten des umlaufenden Bandes auf den Abschnitten größeren Durchmessers eingestellt wird, so daß ein kontrollierter Abbau der Spannungen in Rollenlängsrichtung ermöglicht wird.

Nach einer weiter bevorzugten Ausführung weisen die Abschnitte größeren Rollendurchmessers im Rollenlängsschnitt eine im wesentlichen rechteckige Form auf. Die Abschnitte sind dann im wesentlichen als Scheiben anzusehen, deren Dicke der Breite der Abschnitte, gemessen in Rollenlängsrichtung, entspricht. Diese Form trägt zur besseren Stützung des Bandes bei und bietet gegenüber spitz zulaufenden Formen eine erhöhte Auflagenfläche.

Nach einer weiter bevorzugten Ausführung ist die im wesentlichen rechteckige Form der Abschnitte an den Schmalseiten trapezförmig ausgebildet, die vorher als Ringe bezeichneten Abschnitte größeren Durchmessers weisen also im Bereich der Ecken abgeschrägte oder abgerundete Kanten auf. Damit kann das umlaufende Band ohne den vorher geschilderten Vorteil der erhöhten Auflagefläche und besseren Stützwirkung verstärkt dem auf die Rollenachse gerichteten Druck folgen.

Nach einer weiter bevorzugten Ausführung bilden die Abschnitte größeren Durchmessers einen Winkel mit der Rollenachse, der kleiner als 90 Grad ist. Die vorher als Scheiben bezeichneten Abschnitte stehen also bei dieser Ausführung nicht senkrecht zur Stützrollenachse, sondern sind schräg zu dieser angeordnet. Hierdurch wird die Auflagefläche weiter vergrößert.
Insbesondere können, die Abschitte größeren Durchmessers auch schraubenförmig um die Stützrollenachse verlaufen, wodurch verbessert Querkräfte abgeleitet werden können.

Nach einer weiter bevorzugten Ausführung sind die Auflageflächen in der Weise zueinander versetzt, dass die Auflageflächen bei einer Rolle im wesentlichen in der Mitte zwischen den Auflageflächen bei der benachbarten Rolle angeordnet sind.

In einer weiter bevorzugten Anordnung sind bei Stützrollen die Abschnitte größeren Durchmessers benachbarter Stützrollen zueinander in einem Winkel angeordnet. Bei dieser Ausführung stehen die "Scheiben" benachbarter Stützrollen nicht nur schräg zu der jeweiligen Rollenachse, sondern auch schräg zueinander nach Art eines Fischgrätenmusters.
Soweit die Abschnitte größeren Durchmessers als Scheiben bezeichnet worden sind, liegt hierin keine Beschränkung des Schutzbereiches, sondern nur eine Veranschaulichung. Die Abschnitte größeren Durchmessers können auch so ausgebildet sein, dass ihre Breite größer als ihr Durchmesser ist. Die Abschnitte größeren Durchmessers nehmen dann eher die Form eines kurzen Rohrstückes an.

Ein Ausführungsbeispiel wird anhand der Abbildungen schematisch dargestellt.

Es zeigen:
- Figur 1: einen Längsschnitt durch eine Stützrolle;
- Figur 2: einen Längsschnitt durch eine zu der in Figur 1 dargestellten benachbarten Stützrolle

In Figur 1 ist eine Stützrolle 1 im Längsschnitt dargestellt. Die Stützrolle erstreckt sich quer über die Breite des umlaufenden Bandes 2, also auch quer zur Förderrichtung des vergossenen Dünnbandes 3. Die Stützrolle 1 weist Abschnitte 4 auf, deren Durchmesser gegenüber dem minimalen Rollendurchmesser 5 vergrößert ist. Die Breite a der Abschnitte 4 ist kleiner als der Abstand b der Abschnitte 4.

In Figur 2 ist die zu der Rolle 1 aus Figur 1 benachbarte Rolle I' dargestellt. Die Spur der in der Figur 1 gezeigten Abschnitte 4 ist als gestrichene Linie (in Figur 1) gezeichnet und als gestrichelte Linie auf die Figur 2 übertragen. Die Spur der Abschnitte 4 der Rolle 1 liegt also in der Mitte zwischen den Abschnitten 4' der Rolle 1'. Die Abschnitte 4 beziehungsweise 4' sind im dargestellten Längsstrich im wesentlichen von rechteckiger Form. Sie weisen bevorzugt an ihren Schmalseiten Abschrägungen oder Abrundungen 6 auf, so daß dort ein im wesentlichen trapezförmiger Schnitt entsteht. Zwischen den Abschnitten 4 (4') der jeweiligen Rollen wird das umlaufende Band 2 zur Rollenachse hin gewölbt. Diese relativ geringe Wölbung prägt sich in erster Näherung nicht auf das vergossene Dünnband 3 auf oder ist gegenüber der sonst über die fast gesamte Länge der Rollen gehende Aufwölbung vernachlässigbar.

## Patentansprüche

1. Bandgießeinrichtung, mit einer Schmelzenzuführung mittels der Schmelze auf ein umlaufendes, von unten durch Wasser gekühltes, Band (2) aufgebracht wird und das umlaufende Band (2) durch Träger gestützt wird, wobei an der den Trägern zugewandten Seite des Bandes mittels eines Kühlers ein Unterdruck anliegt,
**dadurch gekennzeichnet,**
**dass** die Träger von Stützrollen (1) mit profilierter Oberfläche gebildet sind und nicht zusammenhängende Auflageflächen aufweisen, und der Abstand der Auflageflächen zueinander größer als die Länge der Auflageflächen, gemessen in Richtung der Abstandsmessung ist, so dass bei gegebenen mechanischen Eigenschaften des umlaufenden Bandes (2) zwischen den Auflageflächen eine Biegung zur Aufnahme der thermischen Längung erfolgt,
**dass** die Auflageflächen in Längsrichtung versetzt zu den Abschnitten (4') der benachbarten Auflagefläche (4) angeordnet sind und dass das Profil der Stützrollen (1) im Längsschnitt gegenüber dem minimalen Rollendurchmesser Abschnitte größeren Durchmessers aufweist, und in Rollenlängsrichtung die Breite (a) der Abschnitte (4,4') kleiner ist als der Abstand (b) der Abschnitte (4,4').

2. Bandgießeinrichtung nach Anspruch 1,
**dadurch gekennzeichnet,**
**dass** die Abstände der Auflageflächen wenigstens doppelt so groß sind, wie die Länge der Auflageflächen, gemessen in Richtung der Abstände.

3. Bandgießeinrichtung nach Anspruch 2,
**dadurch gekennzeichnet,**
**dass** der Abstand (b) der Abschnitte (4, 4') wenigstens das Doppelte der Abschnittsbreite (a) beträgt.

4. Bandgießeinrichtung nach Anspruch 1 oder 3,
**dadurch gekennzeichnet,**
**dass** die Abschnitte (4, 4') im Rollenlängsschnitt eine im wesentlichen rechteckige Form aufweisen.

5. Bandgießeinrichtung nach Anspruch 4,
**dadurch gekennzeichnet,**
**dass** die im wesentlichen rechteckige Form der Abschnitte (4, 4') an den Schmalseiten trapezförmig ausgebildet ist-

6. Bandgießeinrichtung nach einem der Ansprüche 1 bis 5,
**dadurch gekennzeichnet,**
**dass** die Abschnitte (4, 4') einen Winkel mit der Rollenachse bilden.

7. Bandgießeinrichtung nach einem der vorstehenden Ansprüche,
**dadurch gekennzeichnet,**
**dass** die Abschnitte (4') einer Rolle mittig zu den Abschnitten (4) der benachbarten Rolle angeordnet sind.

8. Bandgießeinrichtung nach Anspruch 7,
**dadurch gekennzeichnet,**
**dass** die Abschnitte (4, 4') benachbarter Stützrollen zueinander in einem Winkel stehen.

## Claims

1. Strip casting device, having a melt supply by means of which melt is applied to a revolving belt (2) cooled from below by water, the revolving belt (2) being supported by carriers, wherein there is a vacuum applied to the side of the belt associated with the carriers by means of a coolant, **characterised in that** the carriers are formed by support rolls (1) with a profiled surface and have non-connected contact faces, and the spacing between the contact faces is greater than the length of the contact faces measured in the direction of the spacing measurement, so that with specified mechanical properties of the revolving belt (2), bending takes place between the contact faces in order to absorb thermal lengthening, **in that** the contact faces are disposed offset from the sections (4') of the adjacent contact face (4) and **in that** the profile of the support rolls (1) in longitudinal section has sections of a larger diameter than the minimum roll diameter, and in the roll longitudinal direction the width (a) of the sections (4, 4') is smaller than the spacing (b) of the sections (4, 4').

2. Strip casting device according to claim 1, **characterised in that** the spacing of the contact faces is at least double the size of the length of the contact faces measured in the direction of the spacings.

3. Strip casting device according to claim 2, **characterised in that** the spacing (b) between sections (4, 4') is at least twice the size of the width (a) of the sections.

4. Strip casting device according to claim 1 or 3, **characterised in that** the sections (4, 4') have a substantially rectangular shape in the roll longitudinal section.

5. Strip casting device according to claim 4, **characterised in that** the substantially rectangular shape of the sections (4, 4') is trapezoid at the narrow sides.

6. Strip casting device according to one of claims 1 to 5, **characterised in that** the sections (4, 4') form an angle with the roll axis.

7. Strip casting device according to one of the preceding claims, **characterised in that** the sections (4') of a roll are disposed centrally to the sections (4) of the adjacent roll.

8. Strip casting device according to claim 7, **characterised in that** the sections (4, 4') of adjacent support rolls form an angle with respect to one another.

## Revendications

1. Dispositif de coulée de feuillards comprenant un dispositif d'amenée de métal fondu au moyen duquel du métal fondu est déposé sur une bande circulante (2) refroidie du dessous avec de l'eau et la bande circulante (2) est supportée par des supports, une dépression régnant au moyen d'un refroidisseur sur la face de la bande tournée vers les supports,
**caractérisé en ce que** les supports sont formés par des rouleaux d'appui (1) ayant une surface profilée et présentent des surfaces d'appui non continues et l'écart des surfaces d'appui entre elles est plus grand que la longueur des surfaces d'appui, mesurée dans la direction de la mesure de l'écart, de sorte que, pour des caractéristiques mécaniques données de la bande circulante (2), une courbure se produit entre les surfaces d'appui pour absorber l'allongement thermique, **en ce que** les surfaces d'appui sont agencées de manière décalée dans la direction longitudinale par rapport aux tronçons (4') de la surface d'appui (4) voisine et **en ce que** le profil des rouleaux d'appui (1) présente en coupe longitudinale des tronçons de plus grand diamètre par rapport au diamètre de rouleau minimal et la largeur (a) des tronçons (4, 4') est plus petite que l'écart (b) entre les tronçons (4, 4') dans la direction longitudinale des rouleaux.

2. Dispositif de coulée de feuillards selon la revendication 1,
**caractérisé en ce que** les écarts entre les surfaces d'appui sont au moins deux fois plus grands que la longueur des surfaces d'appui, mesurée dans la direction des écarts.

3. Dispositif de coulée de feuillards selon la revendication 2,
**caractérisé en ce que** l'écart (b) entre les tronçons (4, 4') est au moins égal au double de la largeur des tronçons (a).

4. Dispositif de coulée de feuillards selon la revendication 1 ou 3,
**caractérisé en ce que** les tronçons (4, 4') présentent, en coupe longitudinale des rouleaux, une forme essentiellement rectangulaire. <

5. Dispositif de coulée de feuillards selon la revendication 4,
**caractérisé en ce que** la forme essentiellement rectangulaire des tronçons (4, 4') est conçue trapézoïdale sur les petits côtés.

6. Dispositif de coulée de feuillards selon l'une des revendications 1 à 5,
**caractérisé en ce que** les tronçons (4, 4') forment un angle avec l'axe des rouleau.

7. Dispositif de coulée de feuillards selon l'une des revendications précédentes,
**caractérisé en ce que** les tronçons (4') d'un rouleau sont disposés de manière centrale par rapport aux tronçons (4) du rouleau voisin.

8. Dispositif de coulée de feuillards selon la revendication 7,
**caractérisé en ce que** les tronçons (4, 4') de rouleaux d'appui voisins forment un angle entre eux.
